# EUROPÄISCHE PATENTSCHRIFT

(11) **EP 0 673 211 B1**
(45) Veröffentlichungstag und Bekanntmachung des Hinweises auf die Patenterteilung: **23.04.1997**
(21) Anmeldenummer: 94903799.8
(22) Anmeldetag: 15.12.1993
(51) Int. Cl.: A24C 5/352, A24C 5/358

(54) **SPEICHER-EINRICHTUNG**
STORAGE DEVICE
DISPOSITIF DE STOCKAGE

(30) Priorität: 15.12.1992 GB 9226117
(43) Veröffentlichungstag der Anmeldung: 27.09.1995
(73) Patentinhaber: Focke & Co. (GmbH & Co.), D-27283 Verden (DE)
(72) Erfinder: GOSEBRUCH, Harald, D-27283 Verden (DE); COLLEY, Robert George, Arnold, Nottinghamshire NG5 6TH (GB)
(74) Vertreter: Bolte, Erich, Dipl.-Ing.
(86) Internationale Anmeldenummer: EP9303569
(87) Internationale Veröffentlichungsnummer: WO9413161

(56) Entgegenhaltungen:
- EP-A- 0 336 897
- FR-A- 1 546 485
- FR-A- 2 347 896
- FR-A- 2 414 459
- GB-A- 926 043
- GB-A- 2 062 567

## Beschreibung

Die Erfindung betrifft eine Vorrichtung zum Transport und zur Bevorratung von Zigaretten mit einer Speichereinheit mit folgenden Merkmalen:
a) die Speichereinheit (20) besteht aus mehreren nebeneinander angeordneten, fest miteinander verbundenen Behältern (21), je zur Aufnahme von Zigaretten,
b) ein Zuförderer (16) dient zum Zufördern der Zigaretten insbesondere von einer Herstellmaschine und Abfördern der Zigaretten insbesondere zu einer Verpackungsmaschine,
c) die einzelnen Behälter (21) sind nacheinander in einer Füllstation (18) durch den Zuförderer (16) befüllbar oder entleerbar,
d) ein Innenraum (49) jedes Behälters (21) ist durch eine großflächige Vorderwand (47), eine großflächige Rückwand (48), schmale Seitenwände (31, 32) und eine Bodenwand (28) begrenzt,
e) die Zigaretten sind in dem Innenraum (49) mit ihrer Längsachse quer zur Ebene der Vorderwand (47) speicherbar,
f) die Breite der Seitenwände (31, 32) und der Bodenwand (28) entspricht etwa der Länge der Zigaretten,
g) die Bodenwand (28) weist eine Öffnung (25) auf, über die jeder Behälter (21) befüllbar oder entleerbar ist,
h) der Querschnitt der Öffnung (25) entspricht dem Querschnitt des Zigarettenstroms im Bereich des Zigarettenförderers (16).

Die Handhabung von Zigaretten nach deren Fertigung und vor der Verpackung verursacht besondere Probleme bei der Verpackung von Zigaretten. Die Zigaretten-Herstellmaschinen (maker) fertigen Zigaretten mit hoher Leistung von z.B. sechzehntausend Zigaretten je Minute. Die verhältnismäßig große Anzahl von Zigaretten muß in einer sinnvollen Weise der Verpackungsmaschine zugeführt werden. Dabei müssen fertigungsbedingte Leistungsschwankungen der Zigaretten-Herstellmaschine ebenso wie der nachfolgenden Verpackungsmaschine beachtet werden. Es ist deshalb üblich, im Bereich zwischen diesen beiden Aggregaten Speichereinrichtungen für Zigaretten zu plazieren. Je nach Leistungsschwankungen werden Zigaretten in diesen Speicher eingefördert oder von diesem abgegeben.

Für die Bevorratung und den Transport von Zigaretten sind sogenannte Schragen bekannt, die von ihrer Oberseite oder ihrer Unterseite her befüllbar sind. Zum Entleeren der Schragen wird die Oberseite derselben zunächst durch ein Schwert verschlossen, die Schragen um etwa 180° über eine Entleerungsstation gekippt und sodann die Schrage in die Entleerungsstation entleert. Aufgrund dieser komplizierten Handhabung der Schragen ist die Größe einer Speichereinheit, zu der mehrere Behälter zusammengefaßt sind, begrenzt.

Die FR-A-2 414 459 zeigt eine Vorrichtung für die Bevorratung und den Transport von Zigaretten mit einer Speichereinheit, bei der Behälter zur Aufnahme der Zigaretten durch eine Öffnung in einer im wesentlichen horizontalen Bodenwand befüllbar oder entleerbar sind. Die Handhabung einer solchen Vorrichtung, insbesondere das Entleeren der quaderförmigen Behälter ist umständlich und leistungsmindernd.

Der Erfindung liegt die Aufgabe zugrunde, eine Vorrichtung zum Transport und zur Bevorratung von Zigaretten vorzuschlagen, die unter Verwendung von Behältern zur Aufnahme eines Zigaretten-Vorrats eine erleichterte Handhabung bei der Verteilung der gespeicherten Zigaretten ermöglicht.

Zur Lösung dieser Aufgabe ist die erfindungsgemäße Vorrichtung dadurch gekennzeichnet, daß die Bodenwand schwenkbar im Bereich der Öffnung gelagert ist und von einer im wesentlichen horizontalen Normalstellung in eine zur Öffnung hin abfallende Schrägstellung schwenkbar ist mit wenigstens einem zur Öffnung abfallenden Schenkel.

Die erfindungsgemäße, schwenkbare Anordnung der Bodenwand im Bereich der Öffnung erleichtert insbesondere das Entleeren der Behälter. Durch die schwenkbare Bodenwand wird der Behälter selbst zu einem Trichter, so daß die Zigaretten der Öffnung zuführbar sind.

Bei der Entleerung eines solchen Behälters werden zunächst Zigaretten bei noch in der Normalstellung befindlichen Bodenwand abgefördert. Wird eine vorgegebener Füllgrad unterschritten, wir die Bodenwand in die zur Öffnung hin abfallende Schrägstellung geschwenkt. Auf diese Weise kann der Behälter vollständig entleert werden.

Auch beim Befüllen eines leeren oder eines nur gering gefüllten Behälters befindet sich die Bodenwand zunächst in einer zur Öffnung hin abfallenden Schrägstellung. Ist ein gewisser Füllgrad erreicht, wird die Bodenwand von der zur Öffnung hin abfallenden Schrägstellung in die Normalstellung geschwenkt. In dieser Stellung ergibt sich ein quaderförmiger Behälter. Todräume, die nicht zur Speicherung von Zigaretten nutzbar sind, werden vermieden.

Vorzugsweise ist die Öffnung in einem mittleren Bereich der Bodenwand angeordnet. Die Bodenwand ist in diesem Fall in zwei schwenkbare Schenkel unterteilt, die sich zu beiden Seiten der Öffnung erstrecken. Hierdurch läßt sich auch bei einer geringen Höhe des Behälters im Vergleich zu seiner Längserstreckung ein ausreichender Neigungswinkel der Bodenwand in der zur Öffnung hin abfallenden Schrägstellung realisieren. Die beiden Schenkel der Bodenwand lassen sich auf besonders einfache Weise durch je eine Betätigungsorgan, insbesondere einen Druckmittelzylinder, verschwenken.

Besonders günstig ist es, wenn die Seitenwände schwenkbar an der Bodenwand angebracht sind und gemeinsam mit dieser in die zur Öffnung hin abfallende Schrägstellung schwenkbar sind. Die Schwenkbewegung der Bodenwand und der Seitenwände wird dabei durch Sensoren, die den Füllgrad des Behälters erfassen, gesteuert.

Eine weitere Besonderheit der Erfindung bezieht sich auf einen Zigarettenförderer für den Transport der Zigaretten von einer Herstellmaschine zu der Füllstation und von der Füllstation zu einer Verpackungsmaschine. Hierzu dienen erfindungsgemäß zwei gesonderte Förderkanäle. Ein Förderkanal wird lediglich zum Zuführen der Zigaretten zur Füllstation verwendet, während ein zweiter Förderkanal lediglich zum Abfördern der Zigaretten von der Füllstation dient. Dadurch wird ein besserer, störungsfreier Transport der Zigaretten in Auf- bzw. Abwärtsrichtung gewährleistet ohne die Gefahr von Beschädigungen der Zigaretten.

Weitere Merkmale der Erfindung beziehen sich auf die Ausgestaltung der Behälter und Organe im Zusammenhang mit dem Befüllen oder Entleeren der Behälter sowie auf die Ausgestaltung des Zigarettenförderers.

Ausführungsbeispiele der Erfindung werden nachfolgend anhand der Zeichnungen näher erläutert. Es zeigt:
- Fig. 1:: eine Vorderansicht der Vorrichtung gemäß einem ersten Ausführungsbeispiel,
- Fig. 2:: eine Seitenansicht der Vorrichtung gemäß Fig. 1,
- Fig. 3:: eine Vorderansicht einer Vorrichtung gemäß einem weiteren Ausführungsbeispiel.

Die in den Zeichnungen dargestellten Ausführungsbeispiele befassen sich mit der Handhabung von Zigaretten oder anderen länglichen, stabförmigen Gegenständen. Es geht um die Speicherung einer großen Anzahl von Zigaretten und um deren Transport im Bereich zwischen einer Zigaretten-Herstellmaschine und einer Verpackungsmaschine (beides nicht dargestellt).

In den Fig. 1 und 2 ist eine Speichereinrichtung 10 gezeigt, die an einen Zigarettenförderer 11 angeschlossen ist. Der Zigarettenförderer 11 weist einen ersten Abschnitt 12 auf, der mit einer Herstellmaschine für Zigaretten verbunden ist. Desweiteren weist der Zigarettenförderer einen Sekundärspeicher 13 und einen zweiten Abschnitt 14 auf, der mit einer Verpackungsmaschine verbunden ist. Dem Sekundärspeicher 13 sind mehrere Sensoren 15 zugeordnet, die den Füllgrad des Sekundärspeichers 13 erfassen.

Die Speichereinheit 10 umfaßt einen zweiten Zigarettenförderer 16, der mit dem Sekundärspeicher 13 kommuniziert. Der Zigarettenförderer 16 weist Endlosbänder 17 auf, zwischen denen die Zigaretten förderbar sind unter Bildung eines Zigarettenstroms. An dem von dem Sekundärspeicher 13 abgewandten Ende weist der Zigarettenförderer 16 eine Füllstation 18 auf. Im Bereich dieser Füllstation 18 sind die Endlosbänder 17 vertikal gerichtet. Ferner ist im Bereich der Füllstation 18 ein Sensor 19 angeordnet. Dieser Sensor 19 erfaßt, ob sich im Bereich der Füllstation 17 Zigaretten befinden.

Mit dem Zigarettenförderer 16 arbeitet eine Speichereinheit 20 zusammen. An der Speichereinheit 20 sind mehrere Kammern oder Behälter 21 angebracht. Die Speichereinheit 20 ist auf Rädern 22 verfahrbar. Im Bereich zwischen den Rädern 22 ist eine Zahnstange 23 angeordnet, die mit einem Antriebssystem 24 zusammenwirkt. Die Speichereinheit 20 kann hierduch derart bewegt werden, daß jeder der Behälter 21 in die Füllstation 18 des Zigarettenförderers 16 bewegbar ist.

Jedem Behälter 21 ist eine Öffnung 25 zugeordnet. Jede Öffnung 25 ist durch einen Schieber 26 verschließbar, der durch eine Feder 46 in Schließstellung gehalten ist. Im Bereich der Füllstation 18 ist ein Betätigungsorgan 27 angeordnet, z.B. ein Druckmittelzylinder oder ein Elektromagnet. Durch das Betätigungsorgan 27 wird jeweils der Schieber 26 eines Behälters 21, der sich im Bereich der Füllstation 18 befindet, geöffnet.

Jeder Behälter 21 weist eine großflächige Vorderwand 47, eine großflächige Rückwand 48, eine Bodenwand 28 und zwei schmale Seitenwände 31, 32 auf. Diese Wände begrenzen einen oben offenen Innenraum 49 zur Aufnahme der Zigaretten. Die Breite der Bodenwand 28 und der Seitenwände 31, 32 entspricht dabei in etwa der Länge der Zigaretten. Diese werden mit ihrer Längsachse quer zur Ebene der Vorderwand 47 in dem Behälter 21 gespeichert. Die Öffnung zum Befüllen und entleeren der Behälter 21 befindet sich in der Bodenwand 28.

Die Bodenwand 28 der Behälter 21 ist schwenkbar. Im vorliegenden Fall besteht die Bodenwand 28 aus zwei Schenkeln 29, 30, die schwenkbar im Bereich der Öffnung 25 gelagert sind.

Die Seitenwände 31, 32 sind schwenkbar an den Schenkeln 29, 30 der Bodenwand 28 angebracht. An ihrem oberen Ende sind die Seitenwände 31, 32 jeweils zwischen zwei Führungsschienen 33 verschieb- und schwenkbar gelagert. Die Seitenwände 31, 32 werden somit gemeinsam mit der Bodenwand 28 von der Normalstellung in die V-förmige Stellung geschwenkt. Betätigungsorgane zum Schwenken der Bodenwand 28 und der Seitenwände 31, 32 sind unterhalb des Behälters 21 angeordnet. Im vorliegenden Fall dienen als Betätigungsorgane Druckmittelzylinder 34. Die Bodenwand 28 und die Seitenwände 31, 32 können hierdurch von der Normalstellung (durchgezogene Linie) in eine V-förmige Stellung (gestrichelt dargestellt) geschwenkt werden. Hierdurch wird das Entleeren des Behälters 21 erleichtert.

Ein konventioneller Sensor in Form eines Kettennetzes (nicht dargestellt) überwacht, ob sich einzelne oder mehrere Zigaretten beim Befüllen oder Entleeren schiefstellen.

Zur Steuerung der Schwenkbewegung der Bodenwand 28 und der Seitenwände 32, 33 sind neben dem Behälter 21 Sensoren 35, 36, 37 angeordnet. Der unterste Sensor 35 erfaßt die Normalstellung der Bodenwand 28 und der Seitenwände 31, 32. In dieser Normalstellung befindet sich die Bodenwand 28 in einer horizontalen Stellung und die Seitenwände 31, 32 in einer vertikalen Stellung. Die übrigen Sensoren 36, 37 dienen zum Erfassen des Füllgrades des Behälters 21. Der Sensor 36 gibt dabei ein Signal, wenn der Behälter zu einem vorbestimmten Füllgrad teilweise gefüllt ist und der Sensor 37 gibt ein Signal, wenn der Behälter 21 vollständig gefüllt ist.

Weitere Sensoren 38, 39 sind einem der Druckmittelzylinder 34 zugeordnet. Der untere Sensor 38 wird ebenfalls ausgelöst, wenn sich die Bodenwand 28 und die Seitenwände 31, 32 in der Normalstellung befinden. Dieser bestätigt somit das Signal des Sensors 35. Der obere Sensor 39 wird ausgelöst, wenn sich die Bodenwand gemeinsam mit den Seitenwänden 31, 32 in der V-förmigen Stellung befindet.

Die so beschriebene Vorrichtung arbeitet wie folgt: Wenn die Herstellungsmaschine mehr Zigaretten produziert, als von der Verpackungsmaschine abgenommen werden können, wird ein Teil der Zigaretten von dem Zigarettenförderer 16 abgefördert und der Füllstation 18 zugeführt. Ein leerer oder noch nicht vollständig gefüllter Behälter 21 wird in die Füllstation 18 bewegt und der Schieber 26 geöffnet. Die Stellung der Bodenwand 28 und der Seitenwände 31, 32 wird durch den Sensor 36 gesteuert. Ist ein vorbestimmter Füllgrad des Behälters 21 erreicht, so daß der Sensor 36 ausgelöst wird, werden die Druckmittelzylinder 34 eingefahren und dadurch die Bodenwand 28 und die Seitenwände 31, 32 in die Normalstellung geschwenkt. Währenddessen werden weiter Zigaretten durch die Füllstation 18 in den Behälter 21 eingefördert, und zwar bis der Sensor 37 ausgelöst wird.

Ist der vorbestimmte Füllgrad noch nicht erreicht, so daß der Sensor 36 nicht ausgelöst ist, verbleiben die Bodenwand 28 und die Seitenwände 31, 32 in der V-förmigen Stellung während Zigaretten in den Behälter 21 gefördert werden, bis der Sensor 36 ausgelöst wird.

Alternativ können sich die Bodenwand 28 und die Seitenwände 31, 32 auch während des gesamten Füllvorgangs in der Normalstellung befinden.

Der Behälter 21 ist vollständig gefüllt, wenn sowohl der Sensor 37 als auch der Sensor 38 ausgelöst werden. Sodann wird die Förderrichtung des Zigarettenförderers 16 umgekehrt und das Betätigungsorgan 27 abgeschaltet, so daß der Schieber 26 durch die Federkraft der Feder 46 in Schließstellung verschoben wird. Durch die Umkehr der Förderrichtung des Zigarettenförderers 16 werden die Zigaretten in den Sekundärspeicher 13 eingefördert, bis der Sensor 19 freigegeben wird. Nun kann, wenn erforderlich, ein weiterer leerer oder noch nicht vollständig gefüllter Behälter in die Füllstation 18 bewegt werden.

Wird die Herstellmaschine gestoppt oder der Ausstoß derselben abgesenkt, können Zigaretten aus den Behältern 21 entnommen und der Verpackungsmaschine zugeführt werden. Hierfür wird ein gefüllter Behälter 21 in den Bereich der Füllstation 18 bewegt und der Schieber 26 durch das Betätigungsorgan 27 geöffnet. Zigaretten gelangen nun durch die Öffnung 25 in die Füllstation 18. Durch den Zigarettenförderer 16 werden die Zigaretten in den Sekundärspeicher 13 und von hier der Verpackungsmaschine zugeführt. Das Entleeren der Behälter 21 wird in diesem Falle durch die Sensoren 15 des Sekundärspeichers 13 gesteuert. Und zwar wird der Zuförderer 16 gestoppt, wenn der Sekundärspeicher vollständig gefüllt ist.

Wird der vorbestimmte Füllgrad des Behälters 21 unterschritten, was durch den Sensor 36 detektiert wird, werden die Bodenwand 28 und die Seitenwände 31, 32 in die V-förmige Stellung geschwenkt. Der Behälter 21 kann nun vollständig entleert werden.

Die vollständige Entleerung des Behälters 21 wird dabei durch den Sensor 19 erfaßt. Der Schieber 24 wird dann durch die Feder 46 in Schließstellung bewegt und die Bodenwand 28 und die Seitenwände 31, 32 in die Normalstellung geschwenkt. Dies wird durch die Sensoren 35 und 38 erfaßt und, wenn nötig, kann ein weiterer, gefüllter Behälter 21 in die Füllstation 17 bewegt werden.

Eine besondere Ausgestaltung des Zigarettenförderers ist in Fig. 3 gezeigt. Der Zigarettenförderer 16 verfügt im vorliegenden Fall über zwei gesonderte Förderschächte 40 und 41. Der Förderschacht 40 dient zum Transport der Zigaretten in Aufwärtsrichtung, also zum Entleeren eines Behälters 21. Der Förderschacht 41 dient zum Transport der Zigaretten in Abwärtsrichtung, also zum Befüllen eines Behälters 21. Die Endlosbänder 17 im Bereich der Förderschächte 40, 41 sind demnach nur in eine Richtung antreibbar, wie durch die Pfeile 42, 43 angegeben. Während Zigaretten durch den Förderschacht 41 der Füllstation 18 zugeführt werden, stehen die Endlosbänder 17 des Förderschachts 40 still. Anders herum stehen die Endlosbänder 17 des Förderschachts 41 still, wenn durch den Förderschacht 40 Zigaretten von der Füllstation 18 abgefördert werden. Im Bereich eines horizontalen Förderschachts 44 des Zigarettenförderers 16 sind die Fördergurte 17 entsprechend dem Doppelpfeil 45 in beide Richtungen antreibbar. Hierdurch wird ein besserer, störungsfreier Transport der Zigaretten in Auf- bzw. Abwärtsbewegung gewährleistet ohne die Gefahr von Beschädigungen der Zigaretten.

Als Sensoren können alle geeigneten Typen, wie z.B. Lichtschranken eingesetzt werden. Der Spreizwinkel der Bodenwand 28 und der Seitenwände 31, 32 in der V-förmigen Stellung sollte 90° betragen, also 45° gegenüber der Horizontalebene.

Gemäß einem nicht dargestellten Ausführungsbeispiel ist die Füllöffnung 25 in einem Randbereich der Bodenwand 28 angeordnet. In diesem Fall verfügt die Bodenwand 28 über lediglich einen schwenkbaren Schenkel.

## Patentansprüche

1. Vorrichtung zum Transport und zur Bevorratung von Zigaretten mit einer Speichereinheit (20) mit folgenden Merkmalen:
a) die Speichereinheit (20) besteht aus mehreren nebeneinander angeordneten, fest miteinander verbundenen Behältern (21), je zur Aufnahme von Zigaretten,
b) ein Zuförderer (16) dient zum Zufördern der Zigaretten insbesondere von einer Herstellmaschine und Abfördern der Zigaretten insbesondere zu einer Verpackungsmaschine,
c) die einzelnen Behälter (21) sind nacheinander in einer Füllstation (18) durch den Zuförderer (16) befüllbar oder entleerbar,
d) ein Innenraum (49) jedes Behälters (21) ist durch eine großflächige Vorderwand (47), eine großflächige Rückwand (48), schmale Seitenwände (31, 32) und eine Bodenwand (28) begrenzt,
e) die Zigaretten sind in dem Innenraum (49) mit ihrer Längsachse quer zur Ebene der Vorderwand (47) speicherbar,
f) die Breite der Seitenwände (31, 32) und der Bodenwand (28) entspricht etwa der Länge der Zigaretten,
g) die Bodenwand (28) weist eine Öffnung (25) auf, über die jeder Behälter (21) befüllbar oder entleerbar ist,
h) der Querschnitt der Öffnung (25) entspricht dem Querschnitt des Zigarettenstroms im Bereich des Zigarettenförderers (16),
**dadurch gekennzeichnet**, daß die Bodenwand (28) schwenkbar im Bereich der Öffnung (25) gelagert ist und von einer im wesentlichen horizontalen Normalstellung in eine zur Öffnung (25) hin abfallende Schrägstellung schwenkbar ist mit wenigstens einem zur Öffnung (25) abfallenden Schenkel (29, 30).

2. Vorrichtung nach Anspruch 1, **dadurch gekennzeichnet**, daß die Öffnung (25) in einem mittleren Bereich der Bodenwand (28) angeordnet ist, so daß die Bodenwand (28) in zwei schwenkbare Schenkel (29, 30) unterteilt ist, die sich zu beiden Seiten der Öffnung (25) erstrecken.

3. Vorrichtung nach Anspruch 1 oder 2, **dadurch gekennzeichnet**, daß jedem Schenkel (29, 30) der Bodenwand (28) ein Betätigungsorgan, insbesondere ein Druckmittelzylinder (34), zum Schwenken derselben in die zur Öffnung (25) hin abfallende Schrägstellung zugeordnet ist.

4. Vorrichtung nach einem oder mehreren der Ansprüche 1 bis 3, **dadurch gekennzeichnet**, daß die Seitenwände (31, 32) schwenkbar an der Bodenwand (28) angebracht sind und gemeinsam mit dieser in die zur Öffnung (25) hin abfallende Schrägstellung schwenkbar sind.

5. Vorrichtung nach einem oder mehreren der Ansprüche 1 bis 4, **gekennzeichnet durch** einen Sensor (36) zum Erfassen eines vorbestimmten Füllgrades des Behälters (21), wobei die Bodenwand (28) bei Erreichen des vorbestimmten Füllgrades während des Befüllens von der horizontalen Stellung in die zur Öffnung (25) hin abfallende Schrägstellung und beim Entleeren von der zur Öffnung (25) hin abfallenden Schrägstellung in die horizontale Stellung geschwenkt wird.

6. Vorrichtung nach einem oder mehreren der Ansprüche 1 bis 5, **dadurch gekennzeichnet**, daß mehrere Behälter (21) zu einem verfahrbaren Behälter-Magazin (20) zusammengefaßt sind, insbesondere zum Transport der Behälter (21) im Bereich einer Füllstation (18) zum Füllen und Entleeren der Behälter (21) nacheinander.

7. Vorrichtung nach einem oder mehreren der Ansprüche 1 bis 6, **dadurch gekennzeichnet**, daß der Öffnung (25) ein Schieber (26) zugeordnet ist zum Verschließen derselben.

8. Vorrichtung nach Anspruch 7, **dadurch gekennzeichnet**, daß ein Betätigungsorgan (27), insbesondere ein Druckmittelzylinder (34), ein Elektromagnet oder dergleichen, zum Betätigen des Schiebers (26) im Bereich der Füllstation (18) angeordnet ist.

9. Vorrichtung nach Anspruch 8, **dadurch gekennzeichnet**, daß der Schieber (26) durch eine Feder (46) in Schließstellung gehalten ist und durch das Betätigungsorgan (27) entgegen der Federkraft in eine Öffnungsstellung verschiebbar ist.

10. Vorrichtung nach einem oder mehreren der Ansprüche 1 bis 9, **gekennzeichnet durch** einen Sensor zum Erfassen von Schiefstellungen einzelner oder mehrerer Zigaretten.

11. Vorrichtung nach einem oder mehreren der Ansprüche 1 bis 10, **dadurch gekennzeichnet**, daß ein Zigarettenförderer (16) für den Transport der Zigaretten von einer Herstellmaschine zu der Füllstation (18) und von der Füllstation (18) zu einer Verpackungsmaschine zwei gesonderte Förderkanäle (40, 41) zum Zuführen der Zigaretten zur Füllstation (18) und zum Abfördern der Zigaretten von der Füllstation (18) aufweist.

12. Vorrichtung nach Anspruch 11, **dadurch gekennzeichnet**, daß oberhalb wenigstens eines Förderkanals (41) ein Zwischenspeicher (13) angeordnet ist.

13. Vorrichtung nach Anspruch 12, **dadurch gekennzeichnet**, daß dem Zwischenspeicher (13) Sensoren (15) zum Erfassen des Füllgrades zugeordnet sind.

## Claims

1. Device for transporting and storing cigarettes, having a storage unit (20), with the following features:
a) the storage unit (20) comprises several containers (21) which are arranged one beside the other, are connected fixedly to one another and are each intended for receiving cigarettes,
b) a feed conveyor (16) serves for feeding the cigarettes, in particular, from a cigarette-making machine and conveying away the cigarettes, in particular, to a packaging machine,
c) the individual containers (21) can be filled or emptied one after the other in a filling station (18) by the feed conveyor (16),
d) an interior (49) of each container (21) is bounded by a large-surface-area front wall (47), a large-surface-area rear wall (48), narrow side walls (31, 32) and a bottom wall (28),
e) the cigarettes can be stored in the interior (49) with their longitudinal axis transverse to the plane of the front wall (47),
f) the width of the side walls (31, 32) and of the bottom wall (28) corresponds approximately to the length of the cigarettes,
g) the bottom wall (28) exhibits an opening (25) via which each container (21) can be filled or emptied,
h) the cross-section of the opening (25) corresponds to the cross-section of the cigarette stream in the region of the cigarette conveyor (16),
characterized in that the bottom wall (28) is mounted pivotably in the region of the opening (25) and can be pivoted from an essentially horizontal normal position into an oblique position, sloping down towards the opening (25), with at least one leg (29, 30) sloping down to the opening (25).

2. Device according to Claim 1, characterized in that the opening (25) is arranged in a central region of the bottom wall (28), with the result that the bottom wall (28) is subdivided into two pivotable legs (29, 30) which extend on both sides of the opening (25).

3. Device according to Claim 1 or 2, characterized in that each leg (29, 30) of the bottom wall (28) is assigned an actuating member, in particular a pressure-medium cylinder (34), for pivoting said bottom wall into the oblique position, sloping down towards the opening (25).

4. Device according to one or more of Claims 1 to 3, characterized in that the side walls (31, 32) are fitted pivotably on the bottom wall (28) and can be pivoted into the oblique position, sloping down towards the opening (25), together with said bottom wall.

5. Device according to one or more of Claims 1 to 4, characterized by a sensor (36) for detecting a predetermined degree of filling of the container (21), the bottom wall (28), upon reaching the predetermined degree of filling during the filling process, being pivoted from the horizontal position into the oblique position, sloping down towards the opening (25), and, upon emptying, being pivoted from the oblique position, sloping down towards the opening (25), into the horizontal position.

6. Device according to one or more of Claims 1 to 5, characterized in that several containers (21) are assembled into a displaceable container magazine (20), in particular for transporting the containers (21) in the region of a filling station (18) for filling and emptying the containers (21) one after the other.

7. Device according to one or more of Claims 1 to 6, characterized in that the opening (25) is assigned a slide (26) so that it can be closed.

8. Device according to Claim 7, characterized in that an actuating member (27), in particular a pressure-medium cylinder (34), an electromagnet or the like, for actuating the slide (26) is arranged in the region of the filling station (18).

9. Device according to Claim 8, characterized in that the slide (26) is retained in a closed position by a spring (46) and can be displaced counter to the spring force by an actuating member (27) into an opening position.

10. Device according to one or more of Claims 1 to 9, characterized by a sensor for detecting skewed positions of individual cigarettes or a number of cigarettes.

11. Device according to one or more of Claims 1 to 10, characterized in that a cigarette conveyor (16) for transporting the cigarettes from a cigarette-making machine to the filling station (18) and from the filling station (18) to a packaging machine exhibits two separate conveyor channels (40, 41) for feeding the cigarettes to the filling station (18) and for conveying the cigarettes away from the filling station (18).

12. Device according to Claim 11, characterized in that an intermediate store (13) is arranged above at least one conveyor channel (41).

13. Device according to Claim 12, characterized in that the intermediate store (13) is assigned sensors (15) for detecting the degree of filling.

## Revendications

1. Dispositif de transport et de stockage préliminaire de cigarettes, comportant une unité de stockage (20) présentant les caractéristiques ci-après :
a) une unité de stockage (20) est constituée d'une pluralité de récipients (21) disposés les uns à côté des autres, reliés rigidement entre eux, prévus chacun pour recevoir des cigarettes,
b) un transporteur d'amenée (16) sert au transport d'amenée des cigarettes, en particulier depuis une machine de fabrication et au transport d'évacuation de cigarettes, en particulier vers une machine d'emballage,
c) les différents récipients (21) sont susceptibles d'être remplis ou vidés dans un poste de remplissage (18), au moyen du transporteur d'amenée (16),
d) un espace intérieur (49) de chaque récipient (21) est délimité au moyen d'une paroi avant (47) de grande surface, d'une paroi arrière (48) de grande surface, de deux parois latérales (31, 32) étroites et d'une paroi fond (28),
e) les cigarettes sont susceptibles d'être stockées dans l'espace intérieur (49) avec leur axe longitudinal orienté perpendiculairement par rapport au plan de la paroi avant (47),
f) la largeur des parois latérales (31, 32) et de la paroi fond (28) correspond environ à la longueur des cigarettes,
g) la paroi fond (28) présente une ouverture (25) par laquelle chaque récépient (21) peut être rempli ou vidé,
h) la section transversale de l'ouverture (25) correspond à la section transversale du flux de cigarettes dans la zone du transporteur à cigarettes (16),
caractérisé par le fait que la paroi fond (28) est montée de façon susceptible de pivoter dans la zone de l'ouverture (25), et est susceptible de pivoter depuis une position normale, sensiblement horizontale, en une position oblique allant en descendant vers l'ouverture (25), avec au moins une branche (29, 30) descendant vers l'ouverture (25).

2. Dispositif selon la revendication 1, caractérisé par le fait que l'ouverture (25) est disposée dans une zone médiane de la paroi fond (28), de manière que la paroi fond (28) soit subdivisée en deux branches (29, 30) pivotantes, s'étendant des deux côtés de l'ouverture (25).

3. Dispositif selon la revendication 1 ou 2, caractérisé par le fait qu'à chaque branche (29, 30) de la paroi fond (28) est disposée un organe d'actionnement, en particulier un cylindre à fluide sous pression (34) destiné à assurer le pivotement de cette paroi fond, dans la position oblique descendant vers l'ouverture (25).

4. Dispositif selon l'une ou plusieurs des revendications 1 à 3, caractérisé par le fait que les parois latérales (31, 32) sont montées de manière pivotante sur la paroi fond (28), et susceptibles de pivoter conjointement avec celle-ci, dans une position oblique allant en descendant vers l'ouverture (25).

5. Dispositif selon l'une ou plusieurs des revendications 1 à 4, caractérisé par un capteur (36) destiné à appréhender un degré de remplissage prédéterminé du récipient (21), la paroi fond, lors de l'atteinte du degré de remplissage prédertiminé, pendant le remplissage, pivotant de la position horizontale à la position oblique descendant vers l'ouverture (25) et, lors du vidage, pivotant de la position oblique descendant vers l'ouverture (25) à la position horizontale.

6. Dispositif selon ou plusieurs des revendications 1 à 5, caractérisé par le fait que plusieurs récipients (21) sont regroupés en un magasin à récipient (20) déplaçable, en particulier pour assurer le transport des récipients (21) dans la zone d'un poste de remplissage (18), pour remplir et vider les récipients (21) les uns après les autres.

7. Dispositif selon l'une ou plusieurs des revendications 1 à 6, caractérisé par le fait qu'à l'ouverture (25) est associé un registre (26) destiné à assurer sa fermeture.

8. Dispositif selon la revendication 7, caractérisé par le fait qu'un organe d'actionnement (27), en particulier un cylindre à fluide sous pression (34), un électroaimant ou analogue, est disposé dans la zone du poste de remplissage (18), en vue d'actionner le registre (26).

9. Dispositif selon la revendication 8, caractérisé par le fait que le registre (26) est maintenu en position de fermeture au moyen d'un ressort (46) et est déplaçable en une position d'ouverture, à l'encontre de la force du ressort, au moyen de l'organe d'actionnement (27).

10. Dispositif selon l'une ou plusieurs des revendications 1 à 9, caractérisé par un capteur destiné à appréhender les positions obliques de cigarettes individuelles ou à plusieurs.

11. Dispositif selon l'une ou plusieurs des revendications 1 à 10, caractérisé par le fait qu'un transporteur à cigarettes (16), destiné au transport des cigarettes d'une machine de fabrication au poste de remplissage (18) et du poste de remplissage (18) à une machine d'emballage, présente deux canaux de transport (40, 41) séparés destinés à l'amenée de cigarettes au poste de remplissage (18) et à l'évacuation des cigarettes depuis ce poste de remplissage (18).

12. Dispositif selon la revendication 11, caractérisé par le fait qu'au-dessus au moins d'un canal de transport (41) est disposé un stockage intermédiaire (13).

13. Dispositif selon la revendication 12, caractérisé par le fait qu'au stockage intermédiaire (13) sont associés des capteurs (15) destinés à appréhender le degré de remplissage.
